# EUROPÄISCHE PATENTSCHRIFT

(11) **EP 1 601 841 B1**
(45) Veröffentlichungstag und Bekanntmachung des Hinweises auf die Patenterteilung: **28.11.2007**
(21) Anmeldenummer: 04716197.1
(22) Anmeldetag: 02.03.2004
(51) Int. Cl.: E03C 1/05

(54) **VERFAHREN ZUR STEUERUNG DES WASSERZULAUFS IN EINE SANITÄRAPPARATUR**
METHOD FOR CONTROLLING THE WATER SUPPLY IN A SANITARY INSTALLATION
PROCEDE POUR COMMANDER L'AMENEE D'EAU A UNE INSTALLATION SANITAIRE

(30) Priorität: 11.03.2003 CH 381032003
(43) Veröffentlichungstag der Anmeldung: 07.12.2005
(73) Patentinhaber: Lang, Edo, 7203 Trimmis (CH); Obrist, Roland, 7412 Scharans (CH)
(72) Erfinder: Lang, Edo, 7203 Trimmis (CH); Obrist, Roland, 7412 Scharans (CH)
(74) Vertreter: OK pat AG
(86) Internationale Anmeldenummer: PCT/CH2004/000113
(87) Internationale Veröffentlichungsnummer: WO 2004/081300

(56) Entgegenhaltungen:
- FR-A- 2 706 504
- US-A- 5 095 945

## Beschreibung

Gegenstand der Erfindung ist ein Verfahren zur Steuerung des Wasserzulaufs in eine Sanitärapparatur gemäss dem Oberbegriff des unabhängigen Anspruchs 1 sowie ein entsprechendes Computerprogrammprodukt.

Gemäss DE 198 15 324 werden Armaturen als Automatikarmaturen bezeichnet, wenn der Wasserzufluss einer Waschtischarmatur über ein externes Magnetventil gesteuert und die bestehende Armatur nur noch zur Vorwahl des Mischungsverhältnisses und als Sensor benutzt wird.

DE 196 51 132 offenbart ebenfalls eine Automatikarmatur, welche als sogenannte Näherungsarmatur mit einer Sensor- und einer Steuereinrichtung ausgestattet ist. Mit der Steuereinrichtung ist eine Ventileinrichtung bzw. eine Ventilbatterie verbunden, wobei die Steuereinrichtung nach Erfassen eines Signals durch die Sensoreinrichtung die Ventileinrichtung zur Wasserfreigabe ansteuert. In diesem besonderen Falle wird beim Erfassen eines durch die Infrarotsensoren von einer bestimmten Seite detektierten Signals die Freigabe von Kaltwasser oder Warmwasser bewirkt.

Eine weitere Näherungsarmatur ist aus WO 93/10311 bekannt. Ein Näherungssensor detektiert die Hand eines Benutzers und gibt den Wasserzulauf frei. Nach dem Ablauf eines Zeitintervalls wird eine Seifenportion abgegeben und der Waschvorgang registriert.

Eine andere Automatikarmatur ist aus DE 351 64 40 bekannt. Diese Anordnung mit einem Feld von Überwachungstastern ermöglicht das berührungslose Regeln des Zulaufs bzw. des Mischverhältnisses von Warm- und Kaltwasser. Jedem Überwachungstaster die untereinander hierarchisch zusammenwirken ist ein fester Temperatur- und/oder Auslaufmengenwert zugeordnet.

Eine weitere Automatikarmatur ist aus WO 02/29168 bekannt. Es handelt sich um eine Vorrichtung zur Steuerung eines Mediumzuflusses mit einer Sensorvorrichtung zum berührungslosen Ermitteln der Anwesenheit und Position einer Hand des Benutzers, wobei die Sensorvorrichtung eine elektrische Ladungsverschiebung feststellt.

Zudem ist aus US 5,095,945 eine elektronische Kontrolle für einen Wasserhahn, eine Düse und dergleichen bekannt. Wassereinlasse sind alle mit Magnetventilen ausgestattet, welche über eine logische Steuerung kontrolliert werden. Diese Steuerung ist an einen Detektor angeschlossen, der die Nähe einer Benutzerhand detektiert und ein Ausgangssignal zur Verfügung stellt, welches die Steuerung veranlasst, eine Sequenz von ausgewählten Temperaturen und Zeitbegrenzungen zu durchlaufen bis der Benutzer - beim Erreichen einer gewünschten Temperatur und Zeitdauer - seine Hand aus der Nähe des Sensors entfernt. Die Steuerung gibt dann Signale an die Magnetventile ab, so dass diese Wasser durch die Einlasse in die Wasserverteilung und von dort zu dem Hahn, zu der Düse etc. - entsprechend der gewählten Temperatur und Zeitdauer - fliessen lassen. Dem Benutzer wird immer die identische Serie von Auswahlmöglichkeiten angeboten. Diese Serie wird per LED angezeigt und muss jedes Mal durchlaufen werden, bis das System die gewünschte Parameter-Kombination anzeigt. In diesem Moment muss der Benutzer die Hand zurückziehen und das System gibt Wasser entsprechend den gewählten Parametern frei. Somit wird die Wasserentnahme programmiert, ohne dass Wasser fliesst. Das offenbarte Detektionssystem umfasst einen Infrarotsender (LED) und einen Infrarotempfänger (Photodiode) und beruht auf der Detektion des in den Sensor reflektierten IR-Lichtes.

FR 2 706 504 offenbart eine weitere elektronische Armaturensteuerung mit einem Anwesenheitsdetektor, zumindest einem Elektroventil und einem elektronischen Schaltkreis, der den Anwesenheitsdetektor zum Erzeugen von Steuersignalen befähigt, der das Antwortsignal entsprechend der Detektion einer An- oder Abwesenheit verarbeitet und der das Öffnen oder Schliessen des Elektroventils 7 auslöst. Ein gepulster, aktiver Infrarotsensor sowie das Vergleichen des detektierten IR-Lichtes mit einem Schwellenwert ist offenbart. Das Einstellen oder Verändern einer Temperatur und/oder eines Flusswerts ist nicht offenbart.

Diese bekannten Automatikarmaturen bzw. deren Steuerungen sind entweder sehr einfach gebaut und ermöglichen nur gerade das Zufliessen einer vorher bestimmten Wassertemperatur bzw. von Warm- oder Kaltwasser (z.B. FR 2 706 504). Wenige der bekannten Automatikarmaturen ermöglichen auch das Verstellen der Wassertemperatur (z.B. US 5,095,945), solche Armaturen bzw. deren Steuerungen sind zumeist recht kompliziert gebaut und deshalb kostspielig. Die Bedienung der oft komplexen Steuerungen ist für einen Erstbenutzer eher schwer verständlich oder umständlich. Zusätzliche Wählgriffe oder gar sogenannte "Touch Screens" zur Einstellung von Wassertemperatur und/oder Wasserfluss können die Bedienung vereinfachen, verteuern aber die Armatur.

Die Aufgabe der vorliegenden Erfindung besteht darin, ein alternatives Verfahren zur Steuerung des Wasserzulaufs in eine Sanitärapparatur mit einer Kaltwasserzuleitung und einer Warmwasserzuleitung vorzuschlagen, welches auch bei sehr einfach gebauten Anlagen einen hohen Steuerkomfort ermöglicht.

Diese Aufgabe wird gemäss einem ersten Aspekt durch ein Verfahren mit den Merkmalen des unabhängigen Anspruchs 1 gelöst. Gemäss einem zweiten Aspekt wird diese Aufgabe durch ein Computerprogrammprodukt mit den Merkmalen des unabhängigen Anspruchs 18 gelöst. Weitere erfinderische Merkmale und Weiterbildungen des erfindungsgemässen Verfahrens bzw. Computerprogrammprodukts ergeben sich jeweils aus den abhängigen Ansprüchen.

Gegenüber der aus DE 196 51 132 bekannten Näherungsarmatur weist das erfindungsgemässe Verfahren zur Steuerung des Wasserzulaufs in ein Waschbecken bzw. in eine Sanitärapparatur den Vorteil auf, dass die Wassertemperatur und/oder der Flusswert auch bei geöffneter Ventilbatterie verändert werden kann.

An Hand von schematischen, beispielhaften Zeichnungen wird die Erfindung, ohne dabei deren Umfang gemäß den Ansprüchen einzuschränken, näher erläutert. Dabei zeigen:
- Fig. 1: eine Draufsicht auf eine Anordnung zur Durchführung des erfindungsgemässen Verfahrens, gemäss einer ersten Ausführungsform;
- Fig. 2: eine Darstellung von Signalen eines Näherungssensors nach dem erfindungsgemässen Verfahren;
- Fig. 3: eine Draufsicht auf eine Anordnung zur Durchführung des erfindungsgemässen Verfahrens, gemäss einer zweiten Ausführungsform;
- Fig. 4: eine Frontansicht einer Anordnung zur Durchführung des erfindungsgemässen Verfahrens, gemäss einer dritten Ausführungsform.

Figur 1 zeigt eine Sanitärapparatur 1 gemäss einer ersten Ausführungsform, mit einer Kaltwasserzuleitung 2 und einer Warmwasserzuleitung 3 sowie mit einer mit einer Energieversorgung 4 verbundenen Ventilbatterie 5 zum Öffnen bzw. Mischen des Wasserzulaufs aus diesen zwei Wasserzuleitungen. Allgemein soll im Zusammenhang mit dieser Erfindung der Begriff "Sanitärapparatur" stellvertretend und als Synonym verstanden werden für Waschbecken, Badewannen, Duschen, Spültische und dergleichen. Desgleichen beziehen sich alle Angaben, die für Waschbecken ausgeführt sind entsprechend auf alle anderen Sanitärapparaturen, wie Badewannen, Duschen, Spültische und dergleichen. Zur Steuerung des Wasserzulaufs in diese Sanitärapparatur bzw. in dieses Waschbecken ist dieses mit einer Sensoreinheit 6 ausgerüstet, welche mit einer - vorzugsweise zentralen - Energieversorgung verbunden ist. Diese Energieversorgung kann wahlweise als Wechsel- oder Gleichstrom-Netz, eine Batterie bzw. ein Akkumulator ausgebildet sein. Speziell bevorzugt ist ein Gleichstrom-Bus-Netz.

Die Sensoreinheit 6 umfasst zumindest einen Näherungssensor 7 mit einem Detektionsbereich 8. Wahlweise kann die Sensoreinheit 6 auf einem optischen, akustischen, kapazitiven, Radar- oder induktiven Funktionsprinzip aufgebaut sein. Als speziell bevorzugte Ausführungsform eines kapazitiven Prinzips wird hier das vom gleichen Anmelder als "DDSA-Prinzip" bezeichnete Funktionsprinzip genannt, bei welchem eine Sensorvorrichtung einen ersten Kondensator (C2), mit einer ersten und zweiten elektrisch leitfähigen Fläche und einer dielektrischen Schicht umfasst. Des weiteren umfasst die DDSA-Sensorvorrichtung eine leitende Absorptionsfläche, die leitend mit der ersten Fläche des ersten Kondensators (C2) verbunden ist, einen Wechselspannungsgenerator (G), zum Einkoppeln eines Wechselspannungssignals (s1(t)) in die Absorptionsfläche und einen Sensorverstärker (A) zum Verstärken eines Ausgangssignals (s2(t)), das an der zweiten Fläche des ersten Kondensators (C2) abgreifbar ist. Dabei ist die DDSA-Sensorvorrichtung so ausgelegt ist, dass die Absorptionsfläche bei Annäherung eines Objektes einen zusätzlichen Kondensator (C3) bildet, dessen effektive Kapazität veränderbar ist, und dass das Ausgangssignal (s2(t)) durch diese effektive Kapazität eine Dämpfung erfährt, die detektierbar ist. Der Näherungssensor 7 einer solchen DDSA-Sensorvorrichtung wird vorzugsweise zusammen mit einem Wasserhahn 14 in ein Waschbecken 1 eingebaut, so dass der Wasserhahn als Absorptionsfläche dient.

Ganz allgemein werden Aktionssignale 9,9',10,10' durch Eindringen der Hände oder anderer Körperteile in den Detektionsbereich 8 oder durch ein- oder mehrmaliges Eindringen der Hände innerhalb eines vorgegebenen Zeitrasters in den Detektionsbereich 8 erzeugt. Der Detektionsbereich schliesst auch ein Berühren des Näherungssensors 7 bzw. einer mit der Sensoreinheit 6 wirkverbundenen Oberfläche 23 ein.

Dieses Aktionssignal unterscheidet sich in Potenzial und/oder Qualität von einem Ruhesignal 12, das der Näherungssensor 7 ohne Einwirkung eines Benutzers auf den Detektionsbereich 8 an die auch mit der Energieversorgung 4 verbundenen Steuerung 11 abgibt. Zum Energiesparen kann das Ruhesignal gepulst sein, bevorzugt wird aber ein permanentes Ruhesignal 12, das die Sensoreinheit 6 an die elektronische Steuerung 11 abgibt.

Das erfindungsgemässe Verfahren ist dadurch gekennzeichnet, dass die Steuerung 11 die Ventilbatterie 5 - mittels Erfassen und Verarbeiten einer bestimmten Anzahl, durch einen Benutzer ausgelöster Aktionssignale 9,9',10,10'- in eine dieser Anzahl Aktionssignale 9,9',10,10' entsprechende Stellung bringt, wodurch Kaltwasser, Warmwasser oder Mischwasser einer vorbestimmten Temperatur und/oder mit einem vorbestimmten Flusswert ins Waschbecken 1 eingeleitet wird.

Figur 2 zeigt eine Darstellung von Signalen eines Näherungssensors 7, gemäss dem erfindungsgemässen Verfahren. Es handelt sich um ein schematisches Diagramm, in welchem für die beispielhaften Varianten A-E das Potential (p) des Ausgangs am Näherungssensor 7 in Funktion der Zeit (t) aufgetragen ist. Alle Aktionssignale sind hier als Potentialänderungen dargestellt und umfassen - jeweils ausgehend von einem Ruhepotential 12 je einen Anstieg und einen Abfall des Potentials. Alternativ zu dieser Darstellung und nicht beansprucht, kann die Potentialänderung des Aktionssignals auch über längere Zeit (t₁), durch Verbleiben der Hände im Detektionsbereich 8, anhalten, wobei die Zeitdauer dieser Potentialänderung als Aktionssignal ausgewertet wird. Ganz allgemein könnte sich ein Aktionssignal auch aus einem Abfall und einem nachfolgenden Anstieg des Potentials zusammensetzen.

Wichtig ist, dass die Potentialänderung von der Steuerung 11 einwandfrei identifiziert und als Aktionssignal interpretiert werden kann. Das Festlegen von entsprechenden Schwellenwerten und/oder das Verwendung von Glättungsmethoden für die Sensorsignale sind an sich bekannt.

Speziell bevorzugt ist ein individuelles Zeitfenster 13, welches gegebenenfalls jedem Aktionssignal 9,9',10,10' zugeordnet wird. Wird innerhalb eines solchen Zeitfensters 13 ein weiteres Aktionssignal 9',10' ausgelöst, so wird diese Situation von der Steuerung, welche einen Rechner 25 umfasst, in einen Befehl umgesetzt, welcher die Ventilbatterie 5 veranlasst, die Temperatur bzw. den Flusswert des Wasserzulaufs zum Waschbecken 1 im Verhältnis zu der Anzahl der weiteren Aktionssignale 9',10' zu verändern. Diese Veränderung kann eine Erhöhung oder eine Erniedrigung von Wassertemperatur und/oder Flusswert sein.

In diesem Rechner 25 ist ein entsprechendes Computerprogrammprodukt zur Steuerung des Wasserzulaufs ladbar, welches dadurch gekennzeichnet ist, dass es die Steuerung 11 befähigt, bestimmte Anzahl dieser Aktionssignale 9,9', 10,10' oder deren Zeitdauer, die ein Benutzer auslöst, zu erfassen, zu verarbeiten und entsprechende Steuersignale an die Ventilbatterie 5 abzugeben, welche eine diesen Steuersignalen entsprechende Stellung einnimmt, wodurch Kaltwasser, Warmwasser oder Mischwasser einer vorbestimmten Temperatur und/oder mit einem vorbestimmten Flusswert ins Waschbecken 1 eingeleitet wird.

Ein variables Zeitintervall 21 startet unmittelbar nach dem Ablauf des letzten individuellen Zeitfensters 13 mit dem Öffnen 19 der Ventilbatterie 5. Nach Ablauf des variablen Zeitintervalls 21, welches durch die Aktionssignale 10,10' und oder durch ein vorgegebenes Zeitintervall t₁ bestimmt wird, kann gegebenenfalls anschliessend automatisch eine Kaltwassernachspülung innerhalb eines vorgegebenen Zeitintervalls erfolgen, indem nur das Kaltwasserventil geöffnet wird. Dies hat den wesentlichen Vorteil, dass in der Steigleitung (nicht dargestellt) zwischen der Ventilbatterie 5 und dem Auslauf des Wasserhans 14 die Bakterienbildung minimiert werden kann. Dies ist besonders für den Medizinal- als auch für den Lebensmittelverarbeitenden Bereich vorteilhaft.

Wenn eine Person ein Dauersignal des Sensors 7 auslöst, das eine vorbestimmte Zeitschwelle überschreitet, so wird ein Reinigungsmodus aktiviert (nicht gezeigt in Fig. 2).

Diese Steuerung 11 ist speziell ausgelegt für den Gebrauch von Waschbecken 1 in Sportstadien und öffentlichen Toiletten ebenso wie in technischen und medizinischen Labors, Arztpraxen und Spitälern. Es hat sich herausgestellt, dass die vorliegende Erfindung auch im privaten und im öffentlichen Bad-Bereich (Bäder, Duschen) sowie allgemein im Küchenbereich einsetzbar ist. Folglich kann das individuelle Zeitfenster 13 zwischen wenigen Sekunden bis mehreren Minuten variieren. Auch kürzere Zeitfenster von weniger als einer Sekunde sind denkbar. Die Wassertemperatur kann auf Kaltwasser beschränkt sein oder eine bis viele Warmwassertemperaturen umfassen, welche stufenweise - z.B. in Schritten von +/- 5 °C - eingestellt werden können. Wichtig ist jedenfalls, dass keine Temperatur eingestellt werden kann, die zu Verletzungen des Benutzers führen könnten.

Ausgewählte Betriebsbeispiele sind in Fig. 2 schematisch dargestellt:

### Fall A

Ein Benutzer oder eine Benutzerin löst durch ein Annähern oder Berühren des Wasserhahns 14, der in Fig. 1 als mit der Sensoreinheit 6 wirkverbundene Oberfläche 23 funktioniert, ein erstes Aktionssignal 9 aus. Vor und nach dem Aktionssignal 9 sendet der Näherungssensor 7 ein Ruhesignal 12 an die Steuerung. Da innerhalb des individuellen Zeitfensters 13 kein weiteres Aktionssignal erfolgt, wird die Ventilbatterie 5 geöffnet.
Weil diese Steuerung 11 nur ein Aktionssignal 9 empfangen hat, wird die Ventilbatterie 5 angewiesen, Wasser mit einer ersten Temperatur und/oder einer ersten Flussrate ins Wasserbecken fliessen zu lassen (Pfeil 19 in Fig. 2). Diese erste Temperatur kann Kaltwasser, Heisswasser oder ein bestimmter Mischwert von Kalt- und Heisswasser sein.

Weil der Benutzer das Wachbecken ohne Auslösen eines weiteren Aktionssignals verlässt, unterbricht die Steuerung 11 den Wasserzulauf automatisch am Ende 22 des variablen Zeitintervalls 21 durch einen Schliessbefehl an die Ventilbatterie 5.

### Fall B

Eine Person löst durch ein Annähern oder Berühren des Wasserhahns 14, der in Fig. 1 als mit der Sensoreinheit 6 wirkverbundene Oberfläche 23 funktioniert, ein erstes Aktionssignal 9 aus. Vor und nach dem Aktionssignal 9 sendet der Näherungssensor 7 ein Ruhesignal 12 an die Steuerung. Innerhalb des individuellen Zeitfensters 13 des ersten Aktionssignals 9 löst diese Person ein weiteres Aktionssignal 9' aus. Da innerhalb des letzten individuellen Zeitfensters 13 kein weiteres Aktionssignal erfolgt, wird die Ventilbatterie 5 geöffnet (Pfeil 19 in Fig. 2). Weil diese Steuerung 11 im ersten Zeitintervall zwei Aktionssignale 9,9' empfangen hat, wird die Ventilbatterie 5 angewiesen, Wasser mit einer zweiten Temperatur und/oder einer zweiten Flussrate ins Wasserbecken fliessen zu lassen. Diese zweite Temperatur kann um einen bestimmten Wert höher oder niedriger als eine erste Temperatur (vgl. Fall A) sein.

Diese Person löst innerhalb des variablen Zeitintervalls 21 ein weiteres Aktionssignal 10 aus, worauf die Steuerung 11 den Wasserzulauf durch einen Schliessbefehl an die Ventilbatterie 5 unterbricht (Pfeil 20) und das Zeitintervall 21 beendet.

### Fall C

Eine Person löst durch ein Annähern oder Berühren des Wasserhahns 14, der in Fig. 1 als mit der Sensoreinheit 6 wirkverbundene Oberfläche 23 funktioniert, ein erstes Aktionssignal 9 aus. Vor und nach dem Aktionssignal 9 sendet der Näherungssensor 7 ein Ruhesignal 12 an die Steuerung. Innerhalb des individuellen Zeitfensters 13 des ersten Aktionssignals 9 löst diese Person ein weiteres Aktionssignal 9' aus. Innerhalb des individuellen Zeitfensters 13 des zweiten Aktionssignals 9' löst diese Person ein weiteres Aktionssignal 9' aus. Da innerhalb des letzten individuellen Zeitfensters 13 kein weiteres Aktionssignal erfolgt, wird die Ventilbatterie 5 geöffnet (Pfeil 19 in Fig. 2).

Weil diese Steuerung 11 im ersten Zeitintervall drei Aktionssignale 9,9' empfangen hat, wird die Ventilbatterie 5 angewiesen, Wasser mit einer dritten Temperatur und/oder einer dritten Flussrate ins Wasserbecken fliessen zu lassen. Diese dritte Temperatur kann um den gleichen Wert wie in Fall B höher oder niedriger sein als eine zweite Temperatur. Das selbe gilt für einen auf die gleiche Art gewählten dritten Flusswert.

Diese Person löst innerhalb des variablen Zeitintervalls 21 ein weiteres Aktionssignal 10 aus. Noch innerhalb des individuellen Zeitfensters 13 dieses weiteren Aktionssignals 10 löst diese Person ein weiteres Aktionssignal 10' aus. Die Steuerung 11 gibt nun der Ventilbatterie 5 den Befehl, Wasser mit einer vierten Temperatur und/oder einer vierten Flussrate ins Wasserbecken fliessen zu lassen. Diese vierte Temperatur kann um den gleichen Wert wie in Fall B höher oder niedriger sein als eine zweite Temperatur gegenüber der ersten. Das selbe gilt für einen auf die gleiche Art gewählten vierten Flusswert.

Weil der Benutzer das Wachbecken ohne Auslösen eines weiteren Aktionssignals verlässt, unterbricht die Steuerung 11 den Wasserzulauf automatisch am Ende 22 des variablen Zeitintervalls 21 durch einen Schliessbefehl an die Ventilbatterie 5.

In diesem Fall wurde die Wassertemperatur und/oder der Flusswert während dem die Ventilbatterie 5 offen war, durch einen Benutzer verändert.

### Fall D

Dieser Fall entspricht weitgehend dem Fall C, jedoch mit dem Unterschied, dass der Benutzer im variablen Zeitintervall 21 einmal ein weiteres Aktionssignal 10' noch innerhalb der ersten Hälfte des individuellen Zeitfensters 13 des vorangehenden Aktionssignals 10 auslöst. Die Steuerung 11 gibt nun einen Schliessbefehl an die Ventilbatterie 5, worauf die Steuerung 11 den Wasserzulauf durch einen Schliessbefehl an die Ventilbatterie 5 unterbricht (Pfeil 20) und das Zeitintervall 21 beendet.

### Fall E, nicht beanspruchte Ausführungsform

Eine Person löst durch ein Annähern oder Berühren eines Wasserhahns 14 der in Fig. 1 als mit der Sensoreinheit 6 wirkverbundene Oberfläche 23 funktioniert, ein von t₁ abhängiges Aktionssignal 9 aus, wobei durch die Zeitdauer von t₁ die Wassertemperatur und/oder die Flussrate eingestellt wird. Die Dauer von t₁ kann akustisch und/oder visuell während des Eindringens in den Detektionsbereich 8 angezeigt werden und kann (wie angedeutet) unterschiedlich lang sein. Die Zeitdauer t₁ entspricht dabei vorzugsweise dem Einfachen oder einem Vielfachen der Zeitdauer einer gewählten Zeiteinheit. Entsprechend wird durch ein Aktivieren des Sensors 7 während t₁ vorzugsweise das selbe bewirkt wie durch ein entsprechend wiederholtes Auslösen von Aktionssignalen 9,9'. Massgebend ist dabei die Anzahl vollständiger Zeiteinheiten, die zusammengesetzt annähernd t₁ ergeben; eine angebrochene Zeiteinheit wird nicht berücksichtigt.

Weil der Benutzer das Wachbecken 1 ohne Auslösen eines weiteren Aktionssignals verlässt, unterbricht die Steuerung 11 den Wasserzulauf automatisch am Ende 22 des variablen Zeitintervalls 21 durch einen Schliessbefehl an die Ventilbatterie 5.

Figur 3 zeigt ein Waschbecken 1 gemäss einer zweiten Ausführungsform, die weitgehend der ersten Ausführungsform gleicht (entsprechende Teile sind jeweils mit identischen Bezugzeichen bezeichnet).

Die Sensoreinheit 6 umfasst zumindest einen Näherungssensor 7 mit einem Detektionsbereich 8. Der Näherungssensor 7 ist hier als mit der Sensoreinheit 6 wirkverbundenen Oberfläche 23 ausgebildet und befindet sich an, in oder direkt unter der Oberfläche der Waschbeckenwand 15. Der Detektionsbereich deckt gerade den als Sensor wirksamen Bereich der Oberfläche 23 ab. Vorzugsweise ist dieser Bereich für den Benutzer gekennzeichnet. Dies kann durch Farbmarkierung oder eine spezielle Reliefgestaltung (z.B. für Sehbehinderte) geschehen. Zum Anzeigen der Aktionssignale 9,9',10,10' umfasst dieser Waschtisch 1 bzw. diese Sensoreinheit 6 ein Anzeigemittel 24. Dieses Anzeigemittel kann mit aufleuchtenden Farbmarkierungen oder als Piepstöne abgebender Lautsprecher (z.B. für Sehbehinderte) ausgebildet sein, wobei jedes Aktionssignal z.B. als ein Farbwechsel bzw. ein Piepston wahrgenommen wird.

Figur 4 zeigt ein Waschbecken bzw. eine Sanitärapparatur 1 gemäss einer dritten Ausführungsform, die weitgehend der ersten bzw. zweiten Ausführungsform gleicht (entsprechende Teile sind jeweils mit identischen Bezugzeichen bezeichnet).

Die Sensoreinheit 6 umfasst zumindest einen Näherungssensor 7 mit einem Detektionsbereich 8. Der Näherungssensor 7 ist hier als mit der Sensoreinheit 6 wirkverbundenen Oberfläche 23 ausgebildet und befindet sich an oder im Boden 17 unterhalb des Waschbeckens 1. Der Detektionsbereich deckt gerade den als Sensor wirksamen Bereich der Oberfläche 23 ab. Vorzugsweise ist dieser Bereich für den Benutzer, z.B. eine behinderte Person in einem Rollstuhl, gekennzeichnet.

Dies kann durch Farbmarkierung oder eine spezielle Reliefgestaltung geschehen. Zum Anzeigen der Aktionssignale 9,9',10,10' umfasst dieser Waschtisch 1 bzw. diese Sensoreinheit 6 ein Anzeigemittel 24. Dieses Anzeigemittel kann mit aufleuchtenden Farbmarkierungen oder als Piepstöne abgebender Lautsprecher ausgebildet sein, wobei jedes Aktionssignal z.B. als ein Farbwechsel bzw. ein Piepston wahrgenommen wird.

## Patentansprüche

1. Verfahren zur Steuerung des Wasserzulaufs in eine Sanitärapparatur (1) mit einer Kaltwasserzuleitung (2) und einer Warmwasserzuleitung (3), einer mit einer Energieversorgung (4) verbundenen Ventilbatterie (5) zum Öffnen bzw. Mischen des Wasserzulaufs aus diesen zwei Wasserzuleitungen sowie einer mit der Energieversorgung (4) verbundenen Sensoreinheit (6), welche zumindest einen Näherungssensor (7) mit einem Detektionsbereich (8) umfasst, wobei der Näherungssensor (7) beim zumindest teilweisen Eindringen einer Person in den Detektionsbereich (8) ein Aktionssignal (9,9',10,10') an eine mit der Sensoreinheit (6) und der Ventilbatterie (5) verbundene, elektronische Steuerung (11) abgibt, welches sich in Potenzial und/oder Qualität von einem Ruhesignal (12) unterscheidet, das der Näherungssensor (7) ohne Einwirkung einer Person auf den Detektionsbereich (8) an die auch mit der Energieversorgung (4) verbundene Steuerung abgibt, wobei jedem Aktionssignal (9,9',10,10') ein individuelles Zeitfenster (13) zugeordnet wird und die Ventilbatterie (5) nach Ablauf eines zumindest auf ein erstes Aktionssignal (9) folgenden Zeitfensters (13), innerhalb welchem kein weiteres Aktionssignal (9') erfolgt, für die Dauer eines variablen Zeitintervalls (21) geöffnet wird, **dadurch gekennzeichnet, dass** die Steuerung (11) nach zumindest einem weiteren Aktionssignal (9',10'), welches innerhalb des eines solchen Zeitfensters (13) durch ein wiederholtes Eindringen einer Person in den Detektionsbereich (8) ausgelöst wird, einen Befehl abgibt, welcher die Ventilbatterie (5) veranlasst, die Temperatur bzw. den Flusswert des Wasserzulaufs zur Sanitärapparatur (1) im Verhältnis zu der Anzahl der durch dieses mehrmalige Eindringen der Person in den Detektionsbereich (8) ausgelösten weiteren Aktionssignale (9',10') zu verändern und nach Ablauf des letzten individuellen Zeitfensters (13) den Zulauf von Wasser der gewählten Temperatur und/oder des gewählten Flusswerts in die Sanitärapparatur (1) freizugeben.

2. Verfahren nach Anspruch 1, **dadurch gekennzeichnet, dass** der Wasserzulauf zu der Sanitärapparatur (1) unterbrochen wird, indem - am Ende (22) eines variablen Zeitintervalls (21), welches mit dem Öffnen der Ventilbatterie (5) beginnt - die Ventilbatterie (5) durch die Steuerung (11) automatisch geschlossen wird.

3. Verfahren nach Anspruch 1, **dadurch gekennzeichnet, dass** die Sanitärapparatur (1) ausgewählt wird aus einer Gruppe, die Waschbecken, Badewannen, Duschen und Spültische umfasst.

4. Verfahren nach einem der vorhergehenden Ansprüche, **dadurch gekennzeichnet, dass** die Sensoreinheit (6) ein permanentes Ruhesignal (12) an die elektronische Steuerung (11) abgibt.

5. Verfahren nach einem der vorhergehenden Ansprüche, **dadurch gekennzeichnet, dass** der Näherungssensor (7) zusammen mit einem Wasserhahn (14) angeordnet ist.

6. Verfahren nach einem der Ansprüche 1 bis 4, **dadurch gekennzeichnet, dass** der Näherungssensor (7) in einer Wand (15) der Sanitärapparatur (1), in einer Wand (16) hinter oder neben der Sanitärapparatur (1) oder im Boden (17) unterhalb der Sanitärapparatur (1) eingebaut ist.

7. Verfahren nach einem der vorhergehenden Ansprüche, **dadurch gekennzeichnet, dass** die Sensoreinheit (6) auf einem optischen, akustischen, kapazitiven, Radar- oder induktiven Funktionsprinzip aufgebaut ist.

8. Verfahren nach einem der vorhergehenden Ansprüche, **dadurch gekennzeichnet, dass** die Sensoreinheit (6) auf einem kapazitiven DDSA-Prinzip aufgebaut ist, und dass der Wasserhahn (14) als Absorptionsfläche dient.

9. Verfahren nach einem der vorhergehenden Ansprüche, **dadurch gekennzeichnet, dass** durch ein zeitlich genügend langes Aktionssignal des Näherungssensors (7) das Initiieren eines Reinigungsmodus bewirkt wird.

10. Verfahren nach einem der vorhergehenden Ansprüche, **dadurch gekennzeichnet, dass** der Wasserzulauf zu der Sanitärapparatur (1) durch Schliessen (20) der Ventilbatterie (5) unterbrochen wird, indem ein weiteres Aktionssignal (10) ausgelöst wird.

11. Verfahren nach einem der Ansprüche 2 bis 10, **dadurch gekennzeichnet, dass**, nachdem der Wasserzulauf zu der Sanitärapparatur (1) unterbrochen wurde, das Kaltwasserventil anschliessend über ein definiertes Zeitintervall ein- und danach wieder ausgeschaltet wird.

12. Verfahren nach Anspruch 2, **dadurch gekennzeichnet, dass** mit dem Auslösen zumindest eines weiteren Aktionssignals (10') des Näherungssensors (7) während des variablen Zeitintervalls (21) und innerhalb des jeweils letzten individuellen Zeitfensters (13) eines Aktionssignals (10,10') die Temperatur und/oder der Flusswert des in die Sanitärapparatur fliessenden Wassers um eine Stufe pro weiterem Aktionssignal (10') verändert wird.

13. Verfahren nach einem der vorhergehenden Ansprüche, **dadurch gekennzeichnet, dass** die Aktionssignale (9,9',10,10') durch Berühren einer mit der Sensoreinheit (6) wirkverbundenen Oberfläche (23) ausgelöst werden.

14. Verfahren nach Anspruch 13, **dadurch gekennzeichnet, dass** der Wasserhahn (14) die wirkverbundene Oberfläche (23) ist.

15. Verfahren nach einem der vorhergehenden Ansprüche, **dadurch gekennzeichnet, dass** die Aktionssignale (9,9',10,10') dem Benutzer über ein Anzeigemittel (24) optisch und/oder akustisch mitgeteilt werden.

16. Verfahren nach einem der vorhergehenden Ansprüche, **dadurch gekennzeichnet, dass** als zentrale Energieversorgung (4) ein Wechsel- oder Gleichstrom-Netz, eine Batterie bzw. ein Akkumulator verwendet wird.

17. Verfahren nach einem der vorhergehenden Ansprüche, **dadurch gekennzeichnet, dass** nach dem Trennen der Steuerung (11) von der Energieversorgung (4) und/oder nach dem Anschluss der Steuerung (11) an diese Energieversorgung (4) ein drittes Zeitintervall startet, während dem ein anderes Steuerprogramm ausgewählt werden kann.

18. Computerprogrammprodukt zur Steuerung des Wasserzulaufs in eine Sanitärapparatur (1) mit einer Kaltwasserzuleitung (2) und einer Warmwasserzuleitung (3), einer mit einer Energieversorgung (4) verbundenen Ventilbatterie (5) zum Öffnen bzw. Mischen des Wasserzulaufs aus diesen zwei Wasserzuleitungen sowie einer mit der Energieversorgung (4) verbundenen Sensoreinheit (6), welche zumindest einen Näherungssensor (7) mit einem Detektionsbereich (8) umfasst, wobei der Näherungssensor (7) beim zumindest teilweisen Eindringen einer Person in den Detektionsbereich (8) ein Aktionssignal (9,9',10,10') an eine mit der Sensoreinheit (6) und der Ventilbatterie (5) verbundene, elektronische Steuerung (11) abgibt, welches sich in Potenzial und/oder Qualität von einem Ruhesignal (12) unterscheidet, das der Näherungssensor (7) ohne Einwirkung einer Person auf den Detektionsbereich (8) an die auch mit der Energieversorgung (4) verbundene Steuerung abgibt, wobei die auch mit der Energieversorgung (4) verbundene, elektronische Steuerung (11) einen Rechner (25) umfasst, in welchen dieses Computerprogrammprodukt ladbar ist, und wobei die Ventilbatterie (5) nach Ablauf eines zumindest auf ein erstes Aktionssignal (9) folgenden Zeitfensters (13), innerhalb welchem kein weiteres Aktionssignal (9') erfolgt, für die Dauer eines variablen Zeitintervals (21) geöffnet wird, **dadurch gekennzeichnet, dass** dieses Computerprogrammprodukt die Steuerung (11) befähigt, jedem Aktionssignal (9,9',10,10') ein individuelles Zeitfenster (13) zuzuordnen und nach zumindest einem weiteren Aktionssignal (9',10'), welches innerhalb eines solchen Zeitfensters (13) durch ein wiederholtes Eindringen einer Person in den Detektionsbereich (8) ausgelöst wird, einen Befehl abzugeben, welcher die Ventilbatterie (5) veranlasst, die Temperatur bzw. den Flusswert des Wasserzulaufs zur Sanitärapparatur (1) im Verhältnis zu der Anzahl der durch dieses mehrmalige Eindringen der Person in den Detektionsbereich (8) ausgelösten weiteren Aktionssignale (9',10') zu verändern und nach Ablauf des letzten individuellen Zeitfensters (13) den Zulauf von Wasser der gewählten Temperatur und/oder des gewählten Flusswerts in die Sanitärapparatur (1) freizugeben.

19. Computerprogrammprodukt nach Anspruch 18, **dadurch gekennzeichnet, dass** es die Steuerung (11) befähigt, den Wasserzulauf zu der Sanitärapparatur (1) zu unterbrechen, indem diese Steuerung (11) - am Ende (22) eines variablen Zeitintervalls (21), welches mit dem Öffnen der Ventilbatterie (5) beginnt - die Ventilbatterie (5) automatisch schliesst.

## Claims

1. Method for controlling the water supply in a sanitary installation (1) with a cold water supply line (2) and a hot water supply line (3), a valve battery (5), which is connected to a power supply (4), for opening or mixing the water supply from these two water supply lines, and a sensor unit (6) which is connected to the power supply (4) and comprises at least one proximity sensor (7) having a detection region (8), the proximity sensor (7) outputting an action signal (9, 9', 10, 10') to an electronic controller (11) connected to the sensor unit (6) and the valve battery (5) when a person at least partially penetrates into the detection region (8), the action signal differing in potential and/or quality from a rest signal (12) which the proximity sensor (7) outputs to the controller, which is also connected to the power supply (4), without action of a person on the detection region (8), wherein an individual time slot (13) is assigned to every action signal (9, 9', 10, 10') and the valve battery (5) is opened, after expiration of a time slot (13) which at least follows a first action signal (9) and within which there is no further action signal (9'), for the duration of a variable time interval (21), **characterised in that** the controller (11), after at least one further action signal (9', 10') which is triggered within such a time slot (13) through repeated penetration of a person into the detection region (8), outputs a command which causes the valve battery (5) to change the temperature or the flow value of the water supply to the sanitary installation (1) in relation to the number of further action signals (9', 10') triggered by these multiple penetrations of the person into the detection region (8) and, after expiration of the last individual time slot (13), to release the supply of water of the selected temperature and/or the selected flow value into the sanitary installation (1).

2. Method according to claim 1, **characterised in that** the water supply to the sanitary installation (1) is interrupted **in that** - at the end (22) of a variable time interval (21), which begins with the opening of the valve battery - the valve battery (5) is automatically closed by the controller (11).

3. Method according to claim 1, **characterised in that** the sanitary installation (1) is selected from a group comprising wash basins, bathtubs, showers and sinks.

4. Method according to any one of the preceding claims, **characterised in that** the sensor unit (6) outputs a permanent rest signal (12) to the electronic controller (11).

5. Method according to any one of the preceding claims, **characterised in that** the proximity sensor (7) is positioned together with a water tap (14).

6. Method according to any one of claims 1 to 4, **characterised in that** the proximity sensor (7) is installed in a wall (15) of the sanitary installation (1), in a wall (16) behind or next to the sanitary installation (1), or in the floor (17) below the sanitary installation (1).

7. Method according to any one of the preceding claims, **characterised in that** the sensor unit (6) is constructed on an optical, acoustic, capacitive, radar or inductive functional principle.

8. Method according to any one of the preceding claims, **characterised in that** the sensor unit (6) is constructed on a capacitive DDSA principle and **in that** the water tap (14) is used as the absorption surface.

9. Method according to any one of the preceding claims, **characterised in that** a cleaning mode is initiated by an action signal of the proximity sensor (7) of a sufficiently long time.

10. Method according to any one of the preceding claims, **characterised in that** the water supply to the sanitary installation (1) is interrupted by closing (20) the valve battery (5), **in that** a further action signal (10) is triggered.

11. Method according to any one of claims 2 to 10, **characterised in that** the water supply to the sanitary installation (1) is interrupted and subsequently the cold water valve is turned on over a defined time interval and then turned off again.

12. Method according to claim 2, **characterised in that** the temperature and/or the flow value of the water flowing in the sanitary installation is changed by one step per further action signal (10') with the triggering of at least one further action signal (10') of the proximity sensor (7) during the variable time interval (21) and within the particular last individual time slot (13) of an action signal (10, 10').

13. Method according to any one of the preceding claims, **characterised in that** the action signals (9, 9', 10, 10') are triggered by contacting a surface (23) which is operatively linked to the sensor unit (6).

14. Method according to claim 13, **characterised in that** the water tap (14) is the operatively linked surface (23).

15. Method according to any one of the preceding claims, **characterised in that** the action signals (9, 9', 10, 10') are optically and/or acoustically communicated to the user via display means (24).

16. Method according to any one of the preceding claims, **characterised in that** an AC or DC network, a battery or an accumulator is used as the central power supply (4).

17. Method according to any one of the preceding claims, **characterised in that** after the disconnection of the controller (11) from the power supply (4) and/or after the connection of the controller (11) to this power supply (4), a third time interval starts, during which another control program may be selected.

18. Computer program product for controlling the water supply in a sanitary installation (1) having a cold water supply line (2) and a hot water supply line (3), a valve battery (5), which is connected to a power supply (4), for opening or mixing the water supply from these two water supply lines, and a sensor unit (6), which is connected to the power supply (4), which comprises at least one proximity sensor (7) having a detection region (8), the proximity sensor (7) outputting an action signal (9, 9', 10, 10') to an electronic controller (11), which is connected to the sensor unit (6) and the valve battery (5), when a person at least partially penetrates into the detection region (8), this action signal differing in potential and/or quality from a rest signal (12) which the proximity sensor (7) outputs to the controller, which is also connected to the power supply (4), without action of a person on the detection region (8), the electronic controller (11), which is also connected to the power supply (4), comprising a computer (25), into which this computer program product is loadable, and wherein the valve battery (5) is opened, after expiration of a time slot (13) which at least follows a first action signal (9) and within which there is no further action signal (9'), for the duration of a variable time interval (21), **characterised in that** this computer program product allows the controller (11) to assign an individual time slot (13) to every action signal (9, 9', 10, 10') and, after at least one further action signal (9', 10'), which is triggered within such a time slot (13) through repeated penetration of a person into the detection region (8), to output a command which causes the valve battery (5) to change the temperature or the flow value of the water supply to the sanitary installation (1) in relation to the number of further action signals (9', 10') triggered by these multiple penetrations of the person into the detection region (8), and, after expiration of the last individual time slot (13), to release the supply of water of the selected temperature and/or the selected flow value into the sanitary installation (1).

19. Computer program according to claim 18, **characterised in that** it allows the controller (11) to interrupt the water supply to the sanitary installation (1), **in that** this controller (11) - at the end (22) of a variable time interval (21), which begins with the opening of the valve battery (5) - automatically closes the valve battery (5).

## Revendications

1. Procédé de commande de l'arrivée d'eau dans un appareil sanitaire (1) comportant une conduite d'arrivée d'eau froide (2) et une conduite d'arrivée d'eau chaude (3), un bloc-valve (5) relié à une alimentation en énergie (4) et destiné à ouvrir ou à mélanger l'arrivée d'eau depuis ces deux conduites d'arrivée d'eau, ainsi qu'un bloc détecteur (6) relié à l'alimentation en énergie (4), qui comprend au moins un détecteur de proximité (7) ayant une zone de détection (8), dans lequel le détecteur de proximité (7), en cas de pénétration au moins partielle d'une personne dans la zone de détection (8), émet un signal d'action (9, 9', 10, 10') à une commande électronique (11) reliée au bloc détecteur (6) et au bloc-valve (5), signal qui se distingue en terme de potentiel et/ou de qualité d'un signal de repos (12) qu'émet le détecteur de proximité (7) à la commande reliée aussi à l'alimentation en énergie sans l'intervention d'une personne sur la zone de détection (8), dans lequel une fenêtre de temps (13) individuelle est coordonnée à chaque signal d'action (9, 9', 10, 10') et le bloc-valve (5) est ouvert pour la durée d'un intervalle de temps variable (21) après déroulement d'une fenêtre de temps (13) qui suit au moins un premier signal d'action (9) et pendant laquelle aucun autre signal d'action (9') se produit, **caractérisé en ce que** la commande (11), après au moins un autre signal d'action (9', 10') qui est déclenché au sein d'une telle fenêtre de temps (13) par une pénétration répétée d'une personne dans la zone de détection (8), émet un ordre qui provoque le fait que le bloc-valve (5) modifie la température ou la valeur de débit de l'arrivée d'eau vers l'appareil sanitaire (1) en fonction du nombre des autres signaux d'action (9', 10') déclenchés par cette pénétration multiple de personnes dans la zone de détection (8), et libère, après déroulement de la dernière fenêtre de temps individuelle (13) l'arrivée d'eau de la température sélectionnée et/ou de la valeur de débit sélectionnée dans l'appareil sanitaire (1).

2. Procédé selon la revendication 1, **caractérisé en ce que** l'arrivée d'eau vers l'appareil sanitaire (1) est interrompue **en ce que** - à la fin (22) d'un intervalle de temps variable (21), qui commence avec l'ouverture du bloc-valve (5) - le bloc-valve (5) est automatiquement fermé par la commande (11).

3. Procédé selon la revendication 1, **caractérisé en ce que** l'appareil sanitaire (1) est sélectionné dans un groupe composé des lavabos, des baignoires, des douches et des éviers à deux cuves.

4. Procédé selon l'une des revendications précédentes, **caractérisé en ce que** le bloc détecteur (6) émet un signal de repos permanent (12) à la commande électronique (11).

5. Procédé selon l'une des revendications précédentes, **caractérisé en ce que** le détecteur de proximité (7) est associé à un robinet d'eau (14).

6. Procédé selon l'une des revendications 1 à 4, **caractérisé en ce que** le détecteur de proximité (7) est monté dans une paroi (15) de l'appareil sanitaire (1), dans une paroi (16) derrière ou à côté de l'appareil sanitaire (1) ou dans le sol (17) sous l'appareil sanitaire (1).

7. Procédé selon l'une des revendications précédentes, **caractérisé en ce que** le bloc détecteur (6) est élaboré suivant un principe de fonctionnement optique, acoustique, capacitif, par radar ou inductif.

8. Procédé selon l'une des revendications précédentes, **caractérisé en ce que** le bloc détecteur (6) est élaboré suivant un principe DDSA (dynamic differential signal absorption) capacitif, et **en ce que** le robinet d'eau (14) sert de surface d'absorption.

9. Procédé selon l'une des revendications précédentes, **caractérisé en ce que** l'initiation d'un mode de nettoyage est provoquée par un signal d'action, de durée suffisamment longue, du détecteur de proximité (7).

10. Procédé selon l'une des revendications précédentes, **caractérisé en ce que** l'arrivée d'eau vers l'appareil sanitaire (1) est interrompue par fermeture (20) du bloc-valve (5) **en ce qu'**un autre signal d'action (10) est émis.

11. Procédé selon l'une des revendications 2 à 10, **caractérisé en ce qu'**après que l'arrivée d'eau vers l'appareil sanitaire (1) a été interrompue, la soupape d'eau froide est ensuite mise en circuit puis à nouveau hors circuit sur un intervalle de temps défini.

12. Procédé selon la revendication 2, **caractérisé en ce qu'**avec le déclenchement d'au moins un autre signal d'action (10') du détecteur de proximité (7) pendant l'intervalle de temps variable (21) et au sein de chaque dernière fenêtre de temps individuelle (13) respective d'un signal d'action (10, 10'), la température et/ou la valeur de débit de l'eau qui s'écoule dans l'appareil sanitaire est modifiée d'un palier pour chaque autre signal d'action (10').

13. Procédé selon l'une des revendications précédentes, **caractérisé en ce que** les signaux d'action (9, 9', 10, 10') sont déclenchés par contact d'une surface (23) reliée par action au bloc détecteur (6).

14. Procédé selon la revendication 13, **caractérisé en ce que** le robinet d'eau (14) est la surface (23) reliée par action.

15. Procédé selon l'une des revendications précédentes, **caractérisé en ce que** les signaux d'actions (9, 9', 10, 10') sont communiqués à l'utilisateur par voie optique et/ou acoustique, via un moyen indicateur (24).

16. Procédé selon l'une des revendications précédentes, **caractérisé en ce que** l'on utilise comme alimentation en énergie (4) centrale un réseau de courant alternatif ou continu, une batterie ou un accumulateur.

17. Procédé selon l'une des revendications précédentes, **caractérisé en ce qu'**après la séparation de la commande (11) de l'alimentation en énergie (4) et/ou après le raccordement de la commande (11) à cette alimentation en énergie (4) démarre un troisième intervalle de temps pendant lequel un autre programme de commande peut être sélectionné.

18. Produit de programme informatique destiné à commander l'arrivée d'eau dans un appareil sanitaire (1) comportant une conduite d'arrivée d'eau froide (2) et une conduite d'arrivée d'eau chaude (3), un bloc-valve (5) relié à une alimentation en énergie (4) et destiné à ouvrir ou à mélanger l'arrivée d'eau depuis ces deux conduites d'arrivée d'eau, ainsi qu'un bloc détecteur (6) relié à l'alimentation en énergie (4), qui comprend au moins un détecteur de proximité (7) ayant une zone de détection (8), dans lequel le détecteur de proximité (7), en cas de pénétration au moins partielle d'une personne dans la zone de détection (8), émet un signal d'action (9, 9', 10, 10') à une commande électronique (11) reliée au bloc détecteur (6) et au bloc-valve (5), signal qui se distingue en terme de potentiel et/ou de qualité d'un signal de repos (12) qu'émet le détecteur de proximité (7) à la commande reliée aussi à l'alimentation en énergie (4) sans l'intervention d'une personne sur la zone de détection (8), dans lequel la commande électronique (11), également reliée à l'alimentation en énergie (4) comprend un ordinateur (25) dans lequel ce produit de programme informatique peut être chargé, et dans lequel le bloc-valve (5), après déroulement d'une fenêtre de temps (13) qui suit au moins un premier signal d'action (9), et pendant laquelle aucun autre signal d'action (9') se produit, est ouvert pour la durée d'un intervalle de temps variable (21), **caractérisé en ce que** ce produit de programme informatique rend la commande (11) apte à coordonner une fenêtre de temps individuelle (13) à chaque signal d'action (9, 9', 10, 10') et après au moins un autre signal d'action (9', 10') qui est déclenché au sein d'une telle fenêtre de temps (13) par une pénétration répétée d'une personne dans la zone de détection (8), à émettre un ordre qui provoque le fait que le bloc-valve (5) modifie la température ou la valeur de débit de l'arrivée d'eau vers l'appareil sanitaire (1) en fonction du nombre des autres signaux d'action (9', 10') déclenchés par cette pénétration multiple de la personne dans la zone de détection (8) et à libérer, après déroulement de la dernière fenêtre de temps individuelle (13), l'arrivée d'eau de la température sélectionnée et/ou de la valeur de débit sélectionnée dans l'appareil sanitaire (1).

19. Produit de programme informatique selon la revendication 18, **caractérisé en ce qu'**il permet à la commande (11) d'interrompre l'arrivée d'eau vers l'appareil sanitaire (1) **en ce que** cette commande (11) - à la fin (22) d'un intervalle de temps variable (21) qui commence par l'ouverture du bloc-valve (5) - ferme automatiquement le bloc-valve (5).
